# FASCICULE DE BREVET EUROPEEN

(11) **EP 0 305 247 B1**
(45) Date de publication et mention de la délivrance du brevet: **01.04.1992**
(21) Numéro de dépôt: 88401987.8
(22) Date de dépôt: 29.07.1988
(51) Int. Cl.: H01P 5/02

(54) **Dispositif pour le raccord de deux structures pour hyperfréquences, coaxiales et de diamètres différents**
Verbindungsvorrichtung zweier koaxialer Mikrowellenstrukturen mit verschiedenen Durchmessern
Coupling arrangement between two coaxial microwave structures with different diameters

(30) Priorité: 03.08.1987 FR 8711010
(43) Date de publication de la demande: 01.03.1989
(73) Titulaire: AEROSPATIALE Société Nationale Industrielle, 75781 Paris Cédex 16 (FR)
(72) Inventeur: Guillou, Bernard Pierre Yves, F-33160 Saint Aubin du Médoc (FR); Lahitte, Pierre Victor André, F-33160 Salaunes (FR)
(74) Mandataire: Bonnetat, Christian

(56) Documents cités:
- EP-A- 0 092 137
- DE-B- 1 020 389
- DE-C- 879 562
- FR-E- 58 156
- GB-A- 576 147
- US-A- 1 932 448
- US-A- 2 453 759
- US-A- 2 776 368
- US-A- 3 506 935
- N. MARCUVITZ: "Waveguide handbook", 1951, édition 1, pages 96-100, McGraw-Hill Book Co., New York, US

## Description

La présente invention concerne un dispositif pour le raccord de deux structures pour hyperfréquences, de type coaxial, mais de diamètres différents.

On sait que les lignes coaxiales et leurs accessoires de branchement sont standardisés en dimensions. Ainsi, il est facile de réaliser le montage d'éléments appartenant au même standard dimensionnel. Cependant, il serait parfois souhaitable de pouvoir réaliser des montages pour hyperfréquence comportant des éléments coaxiaux de diamètres différents, certains d'entre eux n'étant pas obligatoirement standardisés. Par exemple, dans la demande de brevet déposée ce jour au nom de la Demanderesse pour "Procédé et dispositif pour l'estimation des caractéristiques électromagnétiques d'un matériau diélectrique ou magnétique" et publiée sous le numéro EP-A-O 307 621, on décrit une ligne coaxiale rigide devant présenter un diamètre relativement important pour pouvoir contenir un échantillon significatif dudit matériau. Une telle ligne coaxiale peut présenter un diamètre de l'ordre de 50 mm. Par ailleurs, il est avantageux d'effectuer les branchements d'une telle ligne coaxiale de grand diamètre, au moyen de connexions de diamètre plus faible et standardisé, par exemple 7 mm.

Aussi, l'objet de la présente invention est un dispositif permettant de raccorder deux structures pour hyperfréquences, coaxiales et de diamètres différents, sans perturbation de la propagation des ondes à hyperfréquence.

A cette fin, selon l'invention, le dispositif pour le raccord de deux structures pour hyperfréquences, coaxiales et de diamètres différents, constituées chacune d'une âme centrale et d'une enveloppe périphérique, est remarquable en ce qu'il présente lui-même une structure coaxiale rigide comportant une âme centrale en forme de tronc de cône, dont les bases circulaires ont des sections respectivement identiques à celles des âmes centrales desdites structures coaxiales à raccorder, ainsi qu'une enveloppe périphérique, dont la paroi interne est une surface tronconique, dont les bases circulaires ont des sections respectivement identiques aux sections internes des enveloppes périphériques desdites structures coaxiales à raccorder, en ce que les petites bases des troncs de cône de ladite âme centrale et de ladite enveloppe périphérique dudit raccord sont deux parallèles d'une première sphère centrée sur le sommet de la surface tronconique de ladite paroi interne et en ce que les grandes bases des troncs de cône de ladite âme centrale et de ladite enveloppe périphérique dudit raccord sont deux parallèles d'une seconde sphère concentrique à la première.

La Demanderesse a en effet trouvé que si le dispositif de raccord satisfaisait aux conditions ci-dessus, la propagation des ondes électromagnétiques, d'une structure coaxiale à l'autre, s'effectuait dans des conditions optimales.

De préférence, l'angle au sommet de ladite surface tronconique de la paroi interne de l'enveloppe périphérique dudit raccord est au plus égal à 15°. En effet, la transition entre les deux structures coaxiales est alors particulièrement progressive, de sorte que les ondes électromagnétiques subissent peu de perturbations.

Avantageusement, le tronc de cône de l'âme centrale dudit dispositif est prolongé, de part et d'autre, par des portions d'âme cylindriques de sections respectivement identiques à celles des âmes desdites structures coaxiales à raccorder, tandis que ladite surface tronconique interne de ladite enveloppe périphérique dudit dispositif est prolongée, de part et d'autre, par des surfaces cylindriques, dont les sections sont respectivement identiques aux sections internes des enveloppes desdites structures à raccorder.

Dans un mode de réalisation avantageux du dispositif selon l'invention, l'âme centrale dudit dispositif de raccord est solidarisée de l'enveloppe par l'intermédiaire d'entretoises annulaires. Dans ce cas, il est avantageux que ces entretoises soient disposées entre les prolongements cylindriques de ladite âme et de ladite enveloppe périphérique. Au moins l'une de ces entretoises peut être logée, à ses périphéries interne et/ou externe, dans des gorges en regard, respectivement pratiquées dans ladite âme et/ou dans ladite enveloppe périphérique. Il est alors avantageux qu'une telle entretoise soit disposée au voisinage d'une extrémité dudit dispositif de raccord, que ladite gorge soit délimitée entre une face de ladite enveloppe périphérique et un embout susceptible d'être assemblé audit corps et que ladite âme soit réalisée en au moins deux parties solidarisables.

Les figures du dessin annexé feront bien comprendre comment l'invention peut être réalisée. Sur ces figures, des références identiques désignent des éléments identiques.
La figure 1 est une vue schématique, en coupe axiale, illustrant le raccord conforme à la présente invention.
La figure 2 montre, également en coupe axiale, un mode de réalisation du raccord conforme à la présente invention.

Le raccord 1, illustré schématiquement sur la figure 1, est destiné à raccorder deux structures coaxiales pour hyperfréquence, par exemple des lignes 2 et 3, de diamètres différents.

La ligne coaxiale 2, de plus petit diamètre, comporte une âme cylindrique centrale 4, de diamètre d1, et une enveloppe cylindrique périphérique 5, de diamètre interne D1. De même, la ligne coaxiale 3, de plus grand diamètre, comporte une âme cylindrique centrale 6, de diamètre d2, et une enveloppe cylindrique périphérique 7, de diamètre interne D2.

Les liaisons électriques et mécaniques du raccord 1 avec respectivement les lignes coaxiales 2 et 3 sont supposés être réalisées dans des plans P1 et P2, à l'aide de moyens non représentés, pouvant présenter toute structure connue.

Le raccord 1 présente également une structure coaxiale, avec une âme centrale 8 et une enveloppe périphérique 9. Lorsque ledit raccord 1 réunit les lignes coaxiales 2 et 3, ces trois éléments sont coaxiaux, au moins au voisinage dudit raccord 1. Des entretoises annulaires 11 solidarisent l'âme 8 de l'enveloppe 9.

L'âme centrale 8 du raccord 1 présente une partie tronconique 8a dont les diamètres de ses bases d'extrémité 12 et 13 sont respectivement égaux à d1 et d2. Cette partie tronconique 8a est prolongée, vers la ligne coaxiale 2, par une partie d'extrémité cylindrique 8b, de diamètre égale à d1, destinée à se raccorder à l'âme 2 et, vers la ligne coaxiale 3, par une partie d'extrémité cylindrique 8c, de diamètre égal à d2, destinée à se raccorder à l'âme 6.

L'enveloppe périphérique 9 du raccord 1 présente également une partie tronconique 9a, prolongée de part et d'autre par des parties 9b et 9c, respectivement destinées à être reliées aux enveloppes périphériques 5 et 7. La paroi interne 10 de la partie tronconique 9a de l'enveloppe 9 est une surface tronconique et son angle au sommet A est au plus égal à 15°. Puisque la disposition du raccord est coaxiale, le sommet B de la surface conique 10 se trouve sur l'axe dudit raccord 1. Les diamètres des bases 14 et 15 de la paroi interne 10 sont respectivement égaux à D2 et D1.

Selon la particularité essentielle de la présente invention, les petites bases 13 et 15, respectivement de la partie d'âme 8a et de la paroi interne 10, sont des parallèles d'une première sphère C1 centrée en B, tandis que les grandes bases 12 et 14, respectivement de ladite partie d'âme 8a et de ladite paroi interne 10, sont des parallèles d'une seconde sphère C2, également centrée en B. A ces conditions, une onde électromagnétique passe avec un minimum de perturbations de la ligne 2 à la ligne 3, et vice-versa.

Comme on peut le voir, les entretoises 11 solidarisant l'âme 8 de l'enveloppe périphérique 9 se trouvent en regard des parties cylindriques 8b, 9b et 8c, 9c de celles-ci et sont engagées dans des gorges 11a, 11b pratiquées dans la surface desdites parties.

Sur la figure 2, on a représenté un mode de réalisation pratique du dispositif de raccord selon l'invention. Dans ce mode de réalisation, on prévoit des moyens de liaison par vissage 16 et 17, destinés respectivement à relier mécaniquement et électriquement le dispositif de raccord 1 à la ligne, ou structure, 2 (non représentée) et à la ligne, ou structure 3.

Les moyens de liaison 16 sont formés par un embout vissé constituant de plus la partie cylindrique 9b de l'enveloppe 9, et destiné à relier l'âme 8 à l'âme 4 et l'enveloppe 9 à l'envelope 5. Les moyens de liaison 17 comportent un écrou prisonnier permettant de presser les extrémités correspondantes des âmes 8 et 6 et des enveloppes 7 et 9, l'une contre l'autre. Pour établir le contact électrique entre lesdites âmes ou lesdites enveloppes, réciproquement, il est possible d'utiliser des joints conducteurs connus, ou bien le système décrit dans la demande de brevet déposée ce jour au nom de la Demanderesse pour "Système de liaison à joint pour éléments travaillant en hyperfréquence" et publiée sous le numéro EP-A-O 304 365.

La partie cylindrique 9c est formée en partie par une bague 20 solidarisée par vissage de la partie conique 9a.

L'entretoise 11, disposée du côté du plus petit diamètre est disposée dans une gorge de la partie 8b, mais est enfoncée à force dans la partie cylindrique 9b. L'entretoise 11, disposée du côté du grand diamètre, est disposée dans une telle gorge de la partie 8c et dans une gorge de la partie 9c. A cet effet, la partie 8c est constituée de deux parties assemblables par une vis 18, tandis que la partie cylindrique 9c comporte, en plus de la plaque 20, un embout vissable 21, de sorte que l'entretoise 11 peut être pressée entre la bague 20 et l'embout 21.

Des moyens de guidage et de centrage 19 sont associés aux moyens de liaison 17.

## Revendications

1. Dispositif pour le raccord de deux structures pour hyperfréquences, coaxiales (2, 3) et de diamètres différents, constituées chacune d'une âme centrale (4, 6) et d'une enveloppe périphérique (5, 7), dispositif qui présente lui-même une structure coaxiale rigide comportant une âme centrale (8) en forme de tronc de cône, dont les bases circulaires (12, 13) ont des sections respectivement identiques à celles des âmes centrales desdites structures coaxiales à raccorder, ainsi qu'une enveloppe périphérique (9), dont la paroi interne (10) est une surface tronconique, dont les bases circulaires (14, 15) ont des sections respectivement identiques aux sections internes des enveloppes périphériques desdites structures coaxiales à raccorder,
caractérisé en ce que les petites bases (13, 15) des troncs de cône de ladite âme centrale et de ladite enveloppe périphérique dudit raccord sont deux parallèles d'une première sphère (C1) centrée sur le sommet (B) de la surface tronconique de ladite paroi interne et en ce que les grandes bases (12, 14) des troncs de cône de ladite âme centrale et de ladite enveloppe périphérique dudit raccord sont deux parallèles d'une seconde sphère (C2) concentrique à la première.

2. Dispositif selon la revendication 1,
caractérisé en ce que l'angle au sommet de ladite surface tronconique de la paroi interne de l'enveloppe périphérique dudit raccord est au plus égal à 15°.

3. Dispositif selon l'une des revendications 1 ou 2,
caractérisé en ce que le tronc de cône de l'âme centrale dudit dispositif est prolongé, de part et d'autre, par des portions d'âme cylindriques (8b, 8c) de sections respectivement identiques à celles des âmes desdites structures coaxiales à raccorder, tandis que ladite surface tronconique interne de ladite enveloppe périphérique dudit dispositif est prolongée, de part et d'autre, par des surfaces cylindriques (9b, 9c), dont les sections sont respectivement identiques aux sections internes des enveloppes desdites structures à raccorder.

4. Dispositif selon les revendications 1 à 3,
caractérisé en ce que l'âme centrale dudit dispositif de raccord est solidarisée de l'enveloppe par l'intermédiaire d'entretoises annulaires (11).

5. Dispositif selon la revendication 4,
caractérisé en ce que lesdites entretoises sont disposées entre les prolongements cylindriques de ladite âme et de ladite enveloppe périphérique.

6. Dispositif selon les revendications 4 et 5,
caractérisé en ce qu'au moins l'une de ces entretoises peut être logée, à ses périphéries interne et/ou externe, dans des gorges en regard, respectivement pratiquées dans ladite âme et/ou dans ladite enveloppe périphérique.

7. Dispositif selon la revendication 6,
caractérisé en ce que ladite entretoise est disposée au voisinage d'une extrémité dudit dispositif de raccord, en ce que ladite gorge est délimitée entre une face de ladite enveloppe périphérique et un embout susceptible d'être assemblé audit corps et en ce que ladite âme est réalisée en au moins deux parties solidarisables.

## Claims

1. Device for connecting together two ultra-high frequency structures (2,3), which are coaxial but of different diameters, each formed of a central core (4,6) and a peripheral sheath (5,7), which device has itself a rigid coaxial structure comprising a central core (8) in the shape of a truncated cone, whose circular bases (12,13) have sections respectively identical to those of the central cores of said coaxial structures to be connected together, as well as a peripheral sheath (9), whose internal wall (10) is a truncated cone shaped surface, whose circular bases (14,15) have sections respectively identical to the internal sections of the peripheral sheaths of said coaxial structures to be connected together,
characterized in that the small bases (13,15) of the truncated cones of said central core and of said peripheral sheath of said connection are two parallels of a first sphere (C1) centered on the apex (B) of the truncated cone shaped surface of said internal wall and in that the large bases (12,14) of the truncated cones of said central core and of said peripheral sheath of said connection are two parallels of a second sphere (C2) concentric to the first one.

2. Device according to claim 1,
characterized in that the angle at the apex of said truncated cone shaped surface of the internal wall of the peripheral sheath of said connection is at most equal to 15°.

3. Device according to one of claims 1 or 2,
characterized in that the truncated cone of the central core of said device is extended, on each side, by cylindrical core portions (8b,8c) with sections respectively identical to those of the cores of said coaxial structures to be connected together, whereas said internal truncated cone shaped surface of said peripheral sheath of said device is extended, on each side, by cylindrical surfaces (9b,9c) whose sections are respectively identical to the internal sections of the sheaths of said structures to be connected together.

4. Device according to claims 1 to 3,
characterized in that the central core of said connection device is fixed to the sheath by means of annular spacers (11).

5. Device according to claim 4,
characterized in that said spacers are disposed in the cylindrical extensions of said core and of said peripheral sheath.

6. Device according to claims 4 and 5,
characterized in that at least one of these spacers may be housed, at its internal and/or external peripheries, in facing grooves, formed respectively in said core and/or in said peripheral sheath.

7. Device according to claim 6,
characterized in that said spacer is disposed in the vicinity of one end of said connection device, in that said groove is defined between a face of said peripheral sheath and an end-piece able to be assembled to said body and in that said core is made from at least two interlockable portions.

## Patentansprüche

1. Vorrichtung zum Verbinden zweier koaxialer und unterschiedliche Durchmesser aufweisender Aufbauten (2, 3) für Höchstfrequenzen, die jeweils aus einem zentralen Kern (4, 6) und einer umgebenden Umhüllung (5, 7) bestehen, wobei die Vorrichtung selbst einen koaxialen, stabilen Aufbau mit einem zentralen Kern (8) in Kegelstumpfform aufweist, dessen kreisförmige Grundflächen (12, 13) jeweils mit denen der zentralen Kerne der zu verbindenden, koaxialen Aufbauten identische Querschnitte aufweisen, ebenso wie eine umgebende Umhüllung (9), deren Innenwand (10) eine konische Fläche ist, deren kreisförmige Grundflächen (14, 15) jeweils mit den inneren Querschnitten der umgebenden Umhüllungen der koaxialen, zu verbindenden Aufbauten identische Querschnitte aufweisen,
dadurch gekennzeichnet, daß die kleinen Grundflächen (13, 15) der Kegelstümpfe des besagten zentralen Kerns und der besagten umgebenden Umhüllung des Verbindungsstücks gemäß einer ersten, auf der Spitze (B) der konischen Fläche der besagten Innenwand zentrierten Kugel (C1) parallel sind, und daß die großen Grundflächen (12, 14) der Kegelstümpfe des besagten zentralen Kerns und der besagtem umgebenden Umhüllung des Verbindungsstücks gemäß einer zweiten, mit der ersten konzentrischen Kugel (C2) parallel sind.

2. Vorrichtung nach Anspruch 1,
dadurch gekennzeichnet, daß der Winkel an der Spitze der konischen Fläche der Innenwand der umgebenden Umhüllung des Verbindungsstücks Kleiner oder gleich 15° ist.

3. Vorrichtung nach einem der Ansprüche 1 oder 2,
dadurch gekennzeichnet, daß der Kegelstumpf des zentralen Kerns der Vorrichtung beiderseits durch zylindrische Kernteile (8b, 8c) mit Querschnitten jeweils entsprechend denen der Kerne der koaxialen, zu verbindenden Aufbauten verlängert ist, während die innere konische Fläche der umgebenden Umhüllung der Vorrichtung beiderseits durch zylindrische Flächen (9b, 9c) mit Querschnitten jeweils entsprechend den inneren Querschnitten der Umhüllungen der koaxialen, zu verbindenden Aufbauten verlängert ist.

4. Vorrichtung nach den Ansprüchen 1 bis 3,
dadurch gekennzeichnet, daß der zentrale Kern der Vorrichtung zum Verbinden über ringförmige Stege (11) fest mit der Umhüllung verbunden ist.

5. Vorrichturg nach Anspruch 4,
dadurch gekennzeichnet, daß die besagten Stege zwischen dem zylindrischen Verlängerungen des besagten Kerns und der besagten umgebenden Umhüllung angeordnet sind.

6. Vorrichtung nach den Ansprüchen 4 und 5,
dadurch gekennzeichnet, daß wenigstens einer dieser Stege an seinem inneren und/oder äußeren Umfang in gegenüberstehenden Vertiefungen in dem besagten Kern und/oder der besagten umgebenden Umhüllung untergebracht werden kann.

7. Vorrichtung nach Anspruch 6,
dadurch gekennzeichnet, daß der besagte Steg nahe einem Ende der besagten Vorrichtung zum Verbinden angeordnet ist, daß die besagte Vertiefung zwischen einer Fläche der besagten umgebenden Umhüllung und einem an dem besagten Körper anbringbaren Ansatz angeordnet ist und daß der besagte Kern in mindestens zwei verbindbaren Teilen ausgeführt ist.
